# EUROPÄISCHE PATENTSCHRIFT

(11) **EP 0 663 037 B1**
(45) Veröffentlichungstag und Bekanntmachung des Hinweises auf die Patenterteilung: **26.02.1997**
(21) Anmeldenummer: 93921870.7
(22) Anmeldetag: 28.09.1993
(51) Int. Cl.: E04F 11/18

(54) **GELÄNDER AUS VORGEFERTIGTEN NORMBAUTEILEN**
RAILING MADE OF PREFABRICATED STANDARD COMPONENTS
GARDE-FOU CONSTITUE D'ELEMENTS PREFABRIQUES NORMALISES

(30) Priorität: 30.09.1992 DE 4232800
(43) Veröffentlichungstag der Anmeldung: 19.07.1995
(73) Patentinhaber: Hamm, Wilfried, D-45481 Mülheim-Ruhr (DE)
(72) Erfinder: Hamm, Wilfried, D-45481 Mülheim-Ruhr (DE)
(74) Vertreter: Albrecht, Rainer Harald, Dr.-Ing.
(86) Internationale Anmeldenummer: EP9302640
(87) Internationale Veröffentlichungsnummer: WO9408109

(56) Entgegenhaltungen:
- EP-A- 0 191 708
- DE-A- 2 150 050
- DE-U- 9 006 311
- GB-A- 521 628

## Beschreibung

Die Erfindung betrifft ein Geländer aus vorgefertigten Normbauteilen, - mit Geländerstäben, Verbindungselementen zwischen den Geländerstäben und Geländerfüllung, wobei die Geländerstäbe jeweils aus einem am Baukörper befestigbaren Längsteil sowie einem abgewinkelten kurzen Ende bestehen, wobei das kurze Ende der Geländerstäbe in die Verbindungselemente längsbeweglich einsetzbar ist und wobei der Längsteil des jeweils anschließenden Geländerstabes in einer Queröffnung des Verbindungselementes gehalten ist.

Bei dem aus DE-U 90 06 311 bekannten Geländer, von dem die Erfindung ausgeht, ist die Geländerfüllung einerseits an das angewinkelte kurze Ende und andererseits an das Längsteil desselben Geländerstabes angeschlossen. Unter Zwischenschaltung von Verbindungselementen sind die vorgefertigten Bauteile zu einem Geländer montierbar. Der Handlauf besteht aus den abgewinkelten Abschnitten der Geländerstäbe, die an ihrem freien Ende jeweils über eines der Verbindungselemente lösbar mit dem nächsten Geländerstab verbunden sind. Ein solcher Handlauf befriedigt unter ästhetischen Gesichtspunkten nicht. Die Griffstärke des regelmäßig als Rund- oder Vierkantstabes ausgeführten Handlaufes wird regelmäßig als nicht ausreichend empfunden. Eine freie Gestaltung der Geländerfüllung ist ebenfalls nicht möglich, was die Anwendung des Geländers bei anspruchsvollen Bauvorhaben einschränkt.

Der Erfindung liegt die Aufgabe zugrunde, ein aus wenigen vorgefertigten Normbauteilen montagefähiges Geländer anzugeben, welches einen in bezug auf Material und Gestaltung unabhängig von den Geländerstäben festlegbaren Handlauf sowie eine ebenfalls frei festlegbare Geländerfüllung aufweist.

Zur Lösung dieser Aufgabe lehrt die Erfindung, daß die Verbindungselemente als Griffstücke ausgebildet sind, die in Längsrichtung eine Sackbohrung zur Aufnahme des kurzen Endes eines Geländerstabes und quer dazu eine Durchgangsbohrung für das vertikale Längsteil des anzuschließenden Geländerstabes aufweisen, und daß an den Längsteilen der Geländerstäbe Füllungshalter zur Befestigung der Geländerfüllung einstellbar angeordnet sind. Ein Geländer gemäß der erfindungsgemäßen Lehre ist aus den folgenden Normbauteilen, deren Abmessungen nach Art eines Baukastens aufeinander abgestimmt sind, aufgebaut: Geländerstäbe, Griffstücke und Geländerfüllung. Die Griffstücke überbrücken den Abstand zwischen den am Baukörper befestigten Geländerstäben. Es reicht aus, die Griffstücke in einigen vorgegebenen Längen, untereinander mit vorgegebenen Abstufungen, bereitzustellen. Da das abgewinkelte, kurze Ende der Geländerstäbe in einer Sackbohrung des Griffstückes längenverstellbar ist, ist bei der Montage eine Anpassung an die örtlichen Gegebenheiten ohne weiteres möglich. Material, Griffstärke, Formgebung und Farbe sind unabhängig von den Geländerstäben festlegbar. Edelholz und Kunststoffgriffstücke können eingesetzt werden. Es ergeben sich beachtliche Gestaltungsmöglichkeiten. Durch die freie Gestaltungsmöglichkeit der Griffstücke können große Abstände zwischen Geländerstäben überbrückt werden. Eine Fixierung der Geländerstäbe in den Griffstücken erfolgt zweckmäßigerweise durch Klemmschrauben, die in die Griffstücke eingesetzt und dadurch verdeckt angeordnet sind. Die Geländerfüllung ist an die Längsteile der Geländerstäbe angeschlossen und an diesen zum Zwecke der Ausrichtung längsverschiebbar. Die zur Befestigung der Geländerfüllung vorgesehenen Füllungshalter weisen vorzugsweise jeweils ein ringförmiges Anschlußteil mit kugelförmig gekrümmter Außenfläche auf, welches auf das Längsteil der Geländerstäbe aufsteckbar ist und eine radiale Gewindebohrung mit Klemmschraube enthält.

Die Geländerfüllung ist als selbständiges Teil weitgehend frei gestaltbar. Eine erste Ausführungsform sieht vor, daß die Geländerfüllung aus einem Rohr oder mehreren miteinander verschweißten Rohren aufgebaut ist sowie zwei horizontale Rohranschlußenden aufweist und daß die Füllungshalter mit Anschlußmuffen zur Aufnahme der Rohranschlußenden ausgebildet sind. Die fabrikmäßig in Überlänge gefertigten Rohrenden können durch Absägen auf der Baustelle leicht angepaßt werden. Sie werden anschließend in die Anschlußmuffen gesteckt und sind mit einer Klemmschraube fixierbar. Eine alternative Ausführung sieht vor, daß an die Füllungshalter ein Glasanschlußteil mit Führungsschlitz zur Aufnahme einer Platte, vorzugsweise aus Glas oder Acrylglas, angeschraubt ist. Gemäß einer dritten, bevorzugten Ausführung der Erfindung weist die Geländerfüllung mindestens einen rohrförmigen Querstab auf, der auf Anschlußzapfen der Füllungshalter aufsteckbar und auf diesen verschiebbar ist, wobei der Querstab mindestens eine Querbohrung enthält, in die ein Füllungsstab lotrecht einsetzbar ist, und wobei der Querstab ferner Gewindebohrungen mit Klemmschrauben zur Fixierung des Füllungsstabes und zur Querstabbefestigung an den Anschlußzapfen aufweist.

Die Befestigung der Geländerstäbe am Baukörper ist auf verschiedene Weise möglich. Eine bevorzugte Ausführungsform der Erfindung ist dadurch gekennzeichnet, daß die Geländerstäbe an ihrem unteren Ende jeweils in zwei lotrecht übereinander angeordneten Ringhaltern eingeführt und mittels in Gewindebohrungen der Ringhalter eingesetzter Klemmschrauben befestigt sind, daß die Ringhalter auf Gewindezapfen einer am Baukörper angeordneten Montageplatte aufgeschraubt und auf diesen zu Einstellzwecken verstellbar sind und daß die Montageplatte von Befestigungsschrauben durchfaßte horizontale sowie vertikale Langlöcher aufweist und dadurch am Baukörper ausrichtbar ist. Die beschriebene Befestigungsanordnung ermöglicht eine besonders leichte Montage und eine sehr genaue lotrechte Ausrichtung der Geländerstäbe in allen Raumrichtungen. Ferner ist auf einfache Weise die Geländerhöhe einstell- und korrigierbar. Die Füllungshalter und/oder die Ringhalter sind zweckmäßigerweise als Tempergußbauteile ausgeführt.

Im folgenden wird die Erfindung anhand einer lediglich ein Ausführungbeispiel darstellenden Zeichnung ausführlicher erläutert. Es zeigen in schematischer Darstellung
- Fig. 1: die Seitenansicht eines Geländers aus vorgefertigten Normbauteilen,
- Fig. 2: eine Draufsicht auf den Gegenstand gemäß Fig. 1,
- Fig. 3: ein Griffstück für das in den Fig. 1 und 2 dargestellte Geländer, in vergrößerter Darstellung,
- Fig. 4 und 5: ein weiteres Ausführungsbeispiel des erfindungsgemäßen Geländers in Seitenansicht und Draufsicht,
- Fig. 6 bis 10: weitere Ausführungsbeispiele des erfindungsgemäßen Geländers in Seitenansicht,
- Fig. 11 und 12: einen Füllungshalter zur Befestigung der in den Fig. 1 und 4 dargestellten Geländerfüllung in Seitenansicht und Draufsicht,
- Fig. 13 und 14: einen Füllungshalter für Geländerfüllungen aus Glas oder Acryl in Seitenansicht und Draufsicht,
- Fig. 15: einen Füllungshalter zur Befestigung einer Geländerfüllung gemäß Fig. 9,
- Fig. 16: einen Querstab für eine Geländerfüllung gemäß Fig. 9,
- Fig. 17: einen Halter zur Befestigung von Geländerstäben an einer Freitreppe,
- Fig. 18: eine Montageanordnung mit Montageplatte zur Befestigung der Geländestäbe an einer Betontreppe in der Seitenansicht,
- Fig. 19: die Montageplatte der in Fig. 18 dargestellten Anordnung in der Draufsicht.

Zum Aufbau des in Fig. 1 an einer Freitreppe dargestellten Geländers gehören Geländerstäbe 1, Griffstücke 2, Geländerfüllungen 3 und Füllungshalter 4 zur Befestigung der Geländerfüllungen 3. Die Geländerstäbe 1 bestehen jeweils aus einem einseitig abgewinkelten Rohrprofil, für dessen universelle Einsatzmöglichkeit lediglich einige wenige Ausführungen hinsichtlich der Winkellage des kurzen Endes erforderlich sind. Das kurze Ende der Geländerstäbe 1 steckt jeweils längsverschiebbar in einer axial ausgerichteten Bohrung 5 des Griffstückes, während das lange Ende der Geländerstäbe 1 in einer Querbohrung 6 des vorhergehenden Griffstückes 2 geführt ist. Die Anordnung bildet zusammen mit der unteren Befestigung 7 am Baukörper 8 angeschlossene, immer weiterführende Rahmen. Über die Axialbohrung 5 der Griffstücke 2 ist die Anordnung horizontal und über die Querbohrung 6 der Griffstücke 2 vertikal einstellbar und, wie in den Figuren angedeutet, mittels in die Griffstücke 2 eingesetzter Klemmschrauben 9 fixierbar.

Die Füllungshalter 4 zur Befestigung der Geländerfüllung 3 sind an den Längsteilen der Geländerstäbe 1 einstellbar angeordnet. Insbesondere den Fig. 11 bis 15 entnimmt man, daß die Füllungshalter 4 jeweils ein ringförmiges Anschlußteil 10 mit kugelförmig gekrümmter Außenfläche aufweisen, welches auf das Längsteil der Geländerstäbe 1 aufsteckbar ist. Außerdem enthält das ringförmige Anschlußteil 10 eine radiale Gewindebohrung 11 für eine nicht dargestellte Klemmschraube. Man bezeichnet Füllungshalter 4 mit den beschriebenen Anschlußteilen 10 kurz auch als Kugelhalterungen.

Bei den in Fig. 1 und 2 sowie 4 und 5 dargestellten Geländern ist die Geländerfüllung 3 aus einem Rohr 12 oder mehreren miteinander verschweißten Rohren 12, 12' aufgebaut. Die Geländerfüllung 3 weist zwei horizontale Rohranschlußenden 13 auf. Die Füllungshalter 4 sind mit Anschlußmuffen 14 zur Aufnahme der Rohranschlußenden 13 ausgebildet (Fig. 11 und 12). Die Rohranschlußenden 13 weisen Überlänge auf und können durch Absägen auf der Baustelle auf das richtige Maß gebracht werden. Die Rohranschlußenden 13 werden dann in die Anschlußmuffen 14 der Füllungshalter 4 gesteckt und mit einer Klemmschraube fixiert. Die Füllungshalter 4 sind wiederum auf dem zugeordneten Geländerstab 1 verschiebbar angeordnet und mittels Klemmschraube festsetzbar.

Die Fig. 6 bis 8 betreffen Geländer mit einer Geländerfüllung 3 in Form einer Platte aus Glas oder Acrylglas. Die Geländerfüllung ist an die Längsteile der Geländerstäbe 1 angeschlossen. Außerdem kann sie, wie in Fig. 8 dargestellt, an der Unterkante am Baukörper 8, beispielsweise an Treppenstufen, fixiert sein. Die Füllungshalter 4 weisen das bereits beschriebene ringförmige Anschlußteil 10 auf, an welches ein Glasanschlußteil 15 mit Führungsschlitz 16 zur Aufnahme der Glas- oder Acrylglasplatte angeschraubt ist (Fig. 13 und 14). Zwischen den beiden Teilen 10, 15 des Füllungshalters 4 ist im Ausführungsbeispiel ein Elastomer-Ring 17 vorgesehen.

Bei dem in Fig. 9 dargestellten Geländer weist die Geländerfüllung 3 mindestens einen rohrförmigen Querstab 18 auf, der auf Anschlußzapfen 19 der Füllungshalter 4 aufsteckbar und auf diesen verschiebbar ist. Einer vergleichenden Betrachtung der Fig. 9 und 16 entnimmt man, daß der Querstab 18 Querbohrungen 20 enthält, in die Füllungsstäbe 21 lotrecht einsetzbar sind. Außerdem enthält der Querstab 18 Gewindebohrungen 22 mit Klemmschrauben zur Fixierung der Füllungsstäbe 21 und zur Querstabbefestigung an den Anschlußzapfen 19 der Füllungshalter 4. Die Gestaltung der Füllungshalter 4 ist insbesondere Fig. 15 entnehmbar. An der Unterseite sind die lotrechten Füllungsstäbe 21 im Ausführungsbeispiel abgewinkelt und mit der Treppe unmittelbar verbunden. Im Rahmen der Erfindung liegt es aber auch, die Füllungsstäbe 21 in einen unterseitigen Querstab einzusetzen, der an die Geländerstäbe 1 in der schon beschriebenen Weise angeschlossen ist.

Bei einem Geländer für Freitreppen sind die Treppenstufen mittels der in Fig. 17 in der Draufsicht dargestellten Halter 23 an die Geländerstäbe 1 anschließbar. Die Halter 23 weisen einen in die Stufen einschraubbaren Zapfen 24 sowie ein ringförmiges Anschlußteil 25, welches auf den vertikalen Längsteil der Geländerstäbe 1 aufsteckbar ist, auf. Das ringförmige Anschlußteil 25 ist in der schon beschriebenen Weise durch mindestens eine Klemmschraube fixierbar, welche in eine Gewindebohrung 26 des Anschlußteils einsetzbar ist.

Zur Befestigung der Geländerstäbe an einer Betontreppe ist die in Fig. 18 und 19 dargestellte Montageanordnung vorteilhaft einsetzbar. Die Geländerstäbe 1 sind an ihrem unteren Ende jeweils in zwei lotrecht übereinander angeordneten Ringhaltern 27 eingeführt und mittels in Gewindebohrungen der Ringhalter 27 eingesetzter Klemmschrauben 28 befestigt. Die Ringhalter 27 sind auf Gewindezapfen 29 einer am Baukörper angeordneten Montageplatte 30 aufgeschraubt und auf diesen zu Einstellzwecken verstellbar. Schließlich weist die Montageplatte 30 horizontale sowie vertikale Langlöcher 31 für Befestigungsschrauben auf. Durch die beschriebene Anordnung sind die Vertikal stäbe exakt lotrecht ausrichtbar.

Füllungshalter 4 und Ringhalter 23, 27 sind als Tempergußbauteile ausgeführt.

Die horizontale und die vertikale Verstellmöglichkeit der beschriebenen Normbauteile, gepaart mit einigen wenigen Ausführungen der Geländerstäbe 1 mit unterschiedlichen Winkelstellungen der kurzen Enden, sowie der dazu passenden Ausführung der Griffstücke 2, deren Querbohrungen 6 dieselben Winkelstellungen besitzen müssen, und einigen unterschiedlichen Ausführungen in der Griffstücklänge stellen die Merkmale dar, die für den universellen Einsatz zur Herstellung jeder gewünschten Geländerführung ausschlaggebend sind. Beispielsweise sind so Tritthöhe und Stufenbreite der Treppen leicht auf das Geländer mit seinen Einstellmöglichkeiten übertragbar.

Die wenigen Normbauteile 1 bis 4 sind die Basis für eine wirtschaftliche Massenfabrikation. Ferner entfallen noch bei der erfindungsgemäßen Anordnung die sonst vorbereitend erforderlichen Aufmaßermittlungen, sowie Montagetätigkeiten im Herstellerwerk. Eine einfache Montage von unten nach oben ist möglich. Im gleichen Design sind Zwischen- und Austrittspodeste überbrückbar. Hinsichtlich der Designfestlegung ist ein breiter Spielraum gegeben. Dadurch, daß am Bauort jegliche Schweiß- und sonstige Wärmearbeiten entfallen, können Geländerstabbeschichtungen aller Art schon vorher durchgeführt werden und diese ebenso in Großserienfertigung. Auch die verschiedensten Ausführungen bei den Griffstücken 2 (Edelholz, Kunststoff, Metall) sind dadurch möglich. Die ein Baukastensystem bildenden Normbauteile 1 bis 4 bieten eine ganze Palette von Gestaltungsmöglichkeiten, die der individuellen architektonischen Gestaltung einen breiten Raum läßt.

## Patentansprüche

1. Geländer aus vorgefertigten Normbauteilen, mit
Geländerstäben (1),
Verbindungselementen (2) zwischen den Geländerstäben (1) und
Geländerfüllung (3),
wobei die Geländerstäbe (1) jeweils aus einem am Baukörper (8) befestigbaren Längsteil sowie einem abgewinkelten kurzen Ende bestehen, wobei das kurze Ende der Geländerstäbe (1) in die Verbindungselemente (2) längsbeweglich einsetzbar ist und wobei der Längsteil des jeweils anschließenden Geländerstabes (1) in einer Queröffnung des Verbindungselementes gehalten ist, **dadurch gekennzeichnet**, daß die Verbindungselemente (2) als Griffstücke ausgebildet sind, die in Längsrichtung eine Sackbohrung (5) zur Aufnahme des kurzen Endes eines Geländerstabes (1) und quer dazu eine Durchgangsbohrung (6) für das vertikale Längsteil des anzuschließenden Geländerstabes (1) aufweisen, und daß an den Längsteilen der Geländerstäbe (1) Füllungshalter (4) zur Befestigung der Geländerfüllung (3) einstellbar angeordnet sind.

2. Geländer nach Anspruch 1, dadurch gekennzeichnet, daß die Geländerstäbe (1) mittels in die Griffstücke (2) eingesetzter Klemmschrauben (9) fixierbar sind.

3. Geländer nach Anspruch 1 oder 2, dadurch gekennzeichnet, daß die Füllungshalter (4) jeweils ein ringförmiges Anschlußteil (10) mit kugelförmig gekrümmter Außenfläche aufweisen, welches auf das Längsteil der Geländerstäbe (1) aufsteckbar ist, und daß das ringförmige Anschlußteil (10) eine radiale Gewindebohrung (11) mit Klemmschraube enthält.

4. Geländer nach einem der Ansprüche 1 bis 3, dadurch gekennzeichnet, daß die Geländerfüllung (3) aus einem Rohr (12) oder mehreren miteinander verschweißten Rohren (12, 12') aufgebaut ist sowie zwei horizontale Rohranschlußenden (13) aufweist und daß die Füllungshalter (4) mit Anschlußmuffen (14) zur Aufnahme der Rohranschlußenden (13) ausgebildet sind.

5. Geländer nach einem der Ansprüche 1 bis 3, dadurch gekennzeichnet, daß an die Füllungshalter (4) ein Glasanschlußteil (15) mit Führungsschlitz (16) zur Aufnahme einer Platte, vorzugsweise aus Glas oder Acrylglas, angeschraubt ist.

6. Geländer nach einem der Ansprüche 1 bis 3, dadurch gekennzeichnet, daß die Geländerfüllung (3) mindestens einen rohrförmigen Querstab (18) aufweist, der auf Anschlußzapfen (19) der Füllungshalter (4) aufsteckbar und auf diesen verschiebbar ist, daß der Querstab (18) mindestens eine Querbohrung (20) enthält, in die ein Füllungstab (21) lotrecht einsetzbar ist, und daß der Querstab (18) Gewindebohrungen (22) mit Klemmschrauben zur Fixierung des Füllungstabes (21) und zur Querstabbefestigung an den Anschlußzapfen (19) enthält.

7. Geländer nach einem der Ansprüche 1 bis 6, dadurch gekennzeichnet, daß die Geländerstäbe (1) an ihrem unteren Ende jeweils in zwei lotrecht übereinander angeordneten Ringhaltern (27) eingeführt und mittels in Gewindebohrungen der Ringhalter (27) eingesetzter Klemmschrauben (28) befestigt sind, daß die Ringhalter (27) auf Gewindezapfen (29) einer am Baukörper (8) angeordneten Montageplatte (30) aufgeschraubt und auf diesen zu Einstellzwecken verstellbar sind und daß die Montageplatte (30) von Befestigungsschrauben durchfaßte horizontale sowie vertikale Langlöcher (31) aufweist und dadurch am Baukörper (8) ausrichtbar ist.

8. Geländer nach einem der Ansprüche 1 bis 7, dadurch gekennzeichnet, daß die Füllungshalter (4) und/oder die Ringhalter (27) als Tempergußbauteile ausgeführt sind.

## Claims

1. A railing made of prefabricated standard components, having
railing rods (1),
connecting elements (2) between the railing rods (1), and
railing in-fill (3),
wherein the railing rods (1) each consist of a longitudinal part which can be fixed to the building body (8) and of a bent-round short end, wherein the short end of the railing rods (1) can be longitudinally movably inserted in the connecting elements (2) and wherein the longitudinal part of each adjoining railing rod (1) is held in a transverse opening of the connecting element, characterised in that the connecting elements (2) are constructed as hand-grip parts which have a longitudinal blind hole (5) for receiving the short end of a railing rod (1) and which have a through-hole (6) transverse thereto for the vertical longitudinal part ofthe adjoining railing rod (1), and that in-fill holders (4) for fixing the railing in-fill (3) are adjustably disposed on the longitudinal parts of the railing rods (1).

2. A railing according to claim 1, characterised in that the railing rods (1) can be fixed by means of attachment screws (9) inserted in the hand-grip parts (2).

3. A railing according to claim 1 or 2, characterised in that the in-fill holders (4) each comprise an annular attachment part (10) with a spherically curved external surface, which can be fitted on to the longitudinal part of the railing rod (1), and that the annular attachment part (10) contains a radial tapped hole (11) with an attachment screw.

4. A railing according to any one of claims 1 to 3, characterised in that the railing in-fill (3) is constructed from a tube (12) or from a plurality of tubes (12, 12') welded together and comprises two horizontal tube attachment ends (13), and that the in-fill holders (4) are constructed with attachment sleeves (14) for receiving the tube attachment ends (13).

5. A railing according to any one of claims 1 to 3, characterised in that a glass attachment part (15) having a guide slot (16) for receiving a panel, preferably made of glass or acrylic glass, is screwed to the in-fill holders (4).

6. A railing according to any one of claims 1 to 3, characterised in that the railing in-fill (3) comprises at least one tubular transverse rod (18) which can be pushed on to attachment shanks (19) ofthe in-fill holders (4) and is displaceable on the latter, that the transverse rod (18) contains at least one transverse hole (20) in which an in-fill rod (21) is inserted vertically, and that the transverse rod (18) contains tapped holes (22) with attachment screws for fixing the in-fill rod (21) and for fixing the transverse rod to the attachment shanks (19).

7. A railing according to any one of claims 1 to 6, characterised in that the lower ends ofthe railing rods (1) are each introduced into two annular holders (27) disposed vertically one above the other and are fixed by means of fastening screws (28) inserted in tapped holes in the annular holder (27), that the annular holders (27) are screwed on to threaded studs (29) of a mounting plate (30) disposed on the building body (8) and can be adjusted on the latter for adjustment purposes, and that the mounting plate (30) has horizontal and vertical elongated holes (31) though which fixing screws pass and can thereby be aligned on the building body (8).

8. A railing according to any one of claims 1 to 7, characterised in that the in-fill holders (4) and/or the annular holders (27) are designed as malleable cast iron components.

## Revendications

1. Garde-corps composé d'éléments de construction préfabriqués normalisés, comprenant
des barreaux de garde-corps (1), des éléments de liaison (2) entre les barreaux de garde-corps (1) etune garniture de garde-corps (3),
les barreaux de garde-corps (1) se composant chacun d'une partie allongée, pouvant être fixée à un corps de structure (8), ainsi que d'une courte extrémité coudée, la courte extrémité des barreaux de garde-corps (1) pouvant être insérée de manière mobile longitudinalement dans les éléments de liaison (2) et la partie allongée du barreau de garde-corps (1), qui est respectivement dans le prolongement, étant maintenue dans une ouverture transversale de l'élément de liaison, **caractérisé en ce que** les éléments de liaison (2) sont conçus en forme de pièces de préhension, qui présentent, dans le sens de la longueur, un trou borgne (5) pour le logement de la courte extrémité d'un barreau de garde-corps (1) et, transversalement à ce dernier, un trou traversant (6) pour la partie allongée verticale du barreau de garde-corps (1), se trouvant dans le prolongement, et en ce que, pour la fixation de la garniture de garde-corps (3), des supports de garniture (4) sont disposés, de manière réglable, sur les parties allongées des barreaux de garde-corps (1).

2. Garde-corps selon la revendication 1, caractérisé en ce que les barreaux de garde-corps (1) peuvent être fixés au moyen de vis de serrage (9) insérées dans les pièces de préhension (2).

3. Garde-corps selon la revendication 1 ou 2, caractérisé en ce que les supports de garniture (4) présentent chacun un élément de jonction annulaire (10) qui comprend une surface externe courbée de forme sphérique et qui peut être emboîté sur la partie allongée des barreaux de garde-corps (1) et en ce que l'élément de jonction annulaire (10) comporte un trou fileté radial (11) avec une vis de serrage.

4. Garde-corps selon l'une des revendications 1 à 3, caractérisé en ce que la garniture de garde-corps (3) est assemblée à partir d'un tube (12) ou de plusieurs tubes (12, 12') soudés entre eux et présente également deux extrémités horizontales de jonction de tube (13) et en ce que les supports de garniture (4) sont munis de manchons de jonction (14) pour le logement des deux extrémités horizontales de jonction de tube (13).

5. Garde-corps selon l'une des revendications 1 à 3, caractérisé en ce qu'un élément de jonction en verre (15), présentant une fente de guidage (16) pour le logement d'une plaque, de préférence en verre ou en verre acrylique, est vissé sur le support de garniture (4).

6. Garde-corps selon l'une des revendications 1 à 3, caractérisé en ce que la garniture de garde-corps (3) présente au moins un barreau transversal tubulaire (18) qui peut s'emboîter sur des goupilles de jonction (19) des supports de garniture (4) et qui peut être déplacé sur ces dernières, en ce que le barreau transversal (18) comprend au moins un trou transversal (20) dans lequel un barreau de garniture (21) peut être inséré verticalement et en ce que le barreau transversal (18) comprend des trous filetés (22) avec des vis de serrage pour la fixation du barreau de garniture (21) et pour la fixation du barreau transversal sur les goupilles de jonction (19).

7. Garde-corps selon l'une des revendications 1 à 6, caractérisé en ce que les barreaux de garde-corps (1), sont insérés, par leur extrémité inférieure, chacun dans deux supports annulaires (27) disposés verticalement l'un au-dessus de l'autre et sont fixés au moyen de vis de serrage (28) insérées dans des trous filetés des supports annulaires (27), en ce que les supports annulaires (27) sont vissés sur des goupilles filetées (29) d'une platine de montage (30) disposée sur le corps de structure (8) et sont réglables sur ces dernières dans un but de réglage et en ce que la platine de montage (30) présente des trous oblongs (31) verticaux et horizontaux traversés par des vis de fixation et peut être ainsi ajustée sur le corps de structure (8).

8. Garde-corps selon l'une des revendications 1 à 7, caractérisé en ce que les supports de garniture (4) et/ou les supports annulaires (27) sont réalisés comme des éléments de structure en fonte malléable.
